# EUROPÄISCHE PATENTSCHRIFT

(11) **EP 0 820 555 B1**
(45) Veröffentlichungstag und Bekanntmachung des Hinweises auf die Patenterteilung: **05.01.2000**
(21) Anmeldenummer: 96909959.7
(22) Anmeldetag: 15.04.1996
(51) Int. Cl.: E05F 1/00, E05F 11/04

(54) **VORRICHTUNG ZUM BETÄTIGEN VON ANGELENKTEN BZW. GEFÜHRTEN VERSCHLUSSEINRICHTUNGEN**
DEVICE FOR OPERATING HINGED OR GUIDED CLOSURES
DISPOSITIF POUR ACTIONNER DES SYSTEMES DE FERMETURE GUIDES OU ARTICULES

(30) Priorität: 13.04.1995 DE 19513484; 20.02.1996 DE 19606131
(43) Veröffentlichungstag der Anmeldung: 28.01.1998
(73) Patentinhaber: Wolf, Michael, 74076 Heilbronn (DE)
(72) Erfinder: Wolf, Michael, 74076 Heilbronn (DE)
(74) Vertreter: Schuster, Gregor, Dipl.-Ing.
(86) Internationale Anmeldenummer: DE9600651
(87) Internationale Veröffentlichungsnummer: WO9632558

(56) Entgegenhaltungen:
- DE-A- 2 543 602
- DE-C- 127 236
- DE-U- 8 715 737

## Beschreibung

### Stand der Technik

Die Erfindung geht aus von einer Vorrichtung zum selbsttätigen Schließen Fenstern, Türen, Klappen, Blenden oder dergleichen nach der Gattung des Hauptanspruchs.

Durch die deutsche Patentschrift 127 236 ist eine gattungsgemäße Fensterschließvorrichtung bekannt, bei der ein über eine waagerechte Achse schwenkbares Fenster über einen entsprechenden Fensterschließer betätigbar ist, wobei in Schließstellung ein am Fensterflügel befestigter Schließhaken zur Verriegelung in eine am Fensterrahmen angeordnete Öse greift, um dann zum Öffnen des Flügels über eine am Schließhaken angreifende Schnur entriegelt zu werden.

Durch die deutsche Offenlegungsschrift 25 43 602 ist eine Schließvorrichtung bekannt, bei der der Fensterflügel für sein automatisches Schließen ebenfalls um eine waagerechte Achse schwenkbar ist, allerdings ohne daß das Fenster in seiner Schließlage verriegelt wird.

Demgegenüber liegt der Erfindung die Aufgabe zugrunde, eine Vorrichtung zum selbsttätigen Schließen zu erhalten, die einfach funktioniert, im Bezug auf Schließdauer und Dämpfung einstellbar ist und eine zusätzliche Einbruchssicherheit aufweist.
Diese Aufgabe wird erfindungsgemäß durch die im Hauptanspruch beschriebene Vorrichtung gelöst. Diese erfindungsgemäße Vorrichtung hat demgegenüber den Vorteil, daß neben der Verriegelungseinrichtung die übliche willkürlich betätigbare Verschlußeinrichtung vorhanden ist, die über einen Handgriff betätigt wird, so daß nach Öffnen dieses Verschlußmittels und Schrägstellung des Fensterflügels und dessen automatischen Schließen durch die Vorrichtung wieder eine Verriegelung beispielsweise gegen Einbruch gegeben ist. Durch die Bestimmbarkeit des Beginns der Schließbewegung kann vorteilhafterweise je nach Jahreszeit eine unterschiedliche Einstellung vorgenommen werden, es kann aber auch je nach Raumgröße und angestrebter Lüftungsqualität je nach Wunsch eine unterschiedliche Öffnungsdauer erzielt werden. Durch die Änderbarkeit der Kraft der Feder für den Schließvorgang wird vor allem erreicht, daß eine gegebene Vorrichtung für verschiedene Fenstergrößen verwendbar und entsprechend lieferbar ist, wobei durch das Einstellen der Federkraft bei leichteren Fenstern verhindert wird, daß diese ungewünscht hart beim Schließen aufschlagen und andererseits wird erreicht, daß bei schweren Fenstern die Federkraft noch ausreichend ist, die Fenster wirklich zu schließen, d.h. über die Kraft ist aufgrund des proportionalen Zusammenhangs die Beschleunigung einstellbar, die die Verschlußeinrichtung durch das Zugmittel beim Schließvorgang erfährt. Je kleiner die Kraft, um so kleiner ist die Beschleunigung und um so langsamer schließt sich die Verschlußeinrichtung. Damit kann über die Kraft der Feder, die über das Zugmittel auf die Verschlußeinrichtung übertragen wird, die Geschwindigkeit des Schließvorgangs eingestellt werden.

Vorteilhafterweise ist die Vorrichtung relativ einfach aufgebaut und besteht nur aus einigen wenigen Teilen. Ihre Herstellung, sowie ihre Montage sind daher einfach und kostengünstig durchzuführen. Es handelt sich in der Grundausführung um eine rein mechanische Vorrichtung, die somit keine elektrische Energie verbraucht. Die Einsatzmöglichkeiten der Schließvorrichtung sind vielseitig. Sie kann beispielsweise an Fenstern, Türen, Klappen, Blenden oder Schiebern angeordnet werden. Ferner ist die Schließvorrichtung in ihrer Handhabung einfach. Durch das Öffnen des Fensters wird die an der Welle angeordnete Feder ausgelenkt. Die daraus resultierende Federkraft sorgt dafür, daß sich das Fenster automatisch in der an der Einstellvorrichtung gewählten Zeit wieder schließt. Auf diese Weise kann ausgeschlossen werden, daß ein einmal geöffnetes Fenster über längere Zeit ungewollt geöffnet bleibt und somit Einbrechern eine Möglichkeit gibt, einzudringen oder bei schlechter Witterung kalte Luft, Regen oder Schnee eindringen kann. Insbesondere bei beheizten Räumen bewirkt ein über längere Zeit ungewollt geöffnetes Fenster das Einströmen von kalter Luft, was eine durch einen Thermostat im Inneren des Raums gesteuerte Heizung veranlaßt, stärker zu heizen. Vorteilhafterweise wird das Fenster durch die erfindungsgemäße Schließvorrichtung nach einer vorgewählten Zeit automatisch geschlossen, so daß der Energieverbrauch der Heizung minimiert werden kann, wodurch zum einen die Heizkosten gesenkt werden und zum anderen die Umwelt geschont wird.

Nach einer vorteilhaften Ausgestaltung der Erfindung ist die Antriebsvorrichtung in an sich bekannter Weise wie bei der gattungsgemäßen Schließvorrichtung am Fenster, also nicht am Fensterrahmen angeordnet. Dies vereinfacht die Entriegelung beim Öffnen des Fensters, sowie die Ausgestaltung der Verriegelungseinrichtung selbst.

Nach einer weiteren vorteilhaften Ausgestaltung der Erfindung weist die Antriebsvorrichtung eine mit dem Zugmittel zusammenwirkende Welle auf, welche über die Feder antreibbar ist, die wiederum erfindungsgemäß für den Schließvorgang in ihrer Kraft änderbar ist.

Nach einer weiteren vorteilhaften Ausgestaltung der Erfindung ist die Verschlußeinrichtung ein um eine horizontale Achse in eine Kippstellung schwenkbares Fenster, beispielsweise ein Fenster von Toiletten, Badezimmer, Wohn- oder Schlafzimmer oder Büros oder ein Dachschwenkfenster.

Nach einer weiteren vorteilhaften Ausgestaltung der Erfindung dient als Zugmittel ein Zugseil. ein solches Zugseil ist leicht aufrollbar und flexibel.

Nach einer weiteren vorteilhaften Ausgestaltung der Erfindung dient als Betätigungsvorrichtung ein von der Antriebsvorrichtung ausgehendes Seil. Ein solches Seil kann problemlos in jeder erforderlichen Länge eingesetzt werden, insbesondere unter Berücksichtigung der Lage des Fensters.

Nach einer weiteren vorteilhaften Ausgestaltung der Erfindung ist das Zeitglied außer einer denkbaren Fernsteuerung willkürlich einstellbar.

Nach einer weiteren vorteilhaften Ausgestaltung der Erfindung ist die Antriebseinrichtung mittels einer Sperreinrichtung ausschaltbar, so daß das Fenster wie bei üblichem Betrieb geöffnet oder geschlossen werden kann, ohne durch die Antriebseinheit behindert zu sein.

Nach einer weiteren vorteilhaften Ausgestaltung der Erfindung wird der Schließvorgang ausschließlich durch die Kennlinie und Kraft der Feder bestimmt. hierdurch ist es möglich, die Feder auch als Rücklaufbremse einzusetzen.

Nach einer weiteren vorteilhaften Ausgestaltung der Erfindung ist die Feder als Zugfeder ausgebildet und in einem Hohlraum des Rahmens integriert. Hierdurch ist es möglich, die Vorrichtung weitgehend in den Fensterrahmen zu integrieren, was insbesondere bei der Herstellung von Kunststoff- bzw. Metallfenstern von Vorteil ist.

Nach einer weiteren vorteilhaften Ausgestaltung der Erfindung greift die Antriebsvorrichtung an einem zwischen Fenster und Rahmen angeordneten Haltebügel an, so daß auf Seile als Zugmittel verzichtet werden kann.

Nach einer weiteren vorteilhaften Ausgestaltung der Erfindung erfolgt die Entriegelung über die Verschlußmechanik des Fensters oder die Verschlußmechanik ist im Bereich der vertikalen Schwenkachse des Fensters angeordnet. Hierdurch kann besonders einfach bei ausgeschalteter Schließvorrichtung das Fenster willkürlich geöffnet werden.

Nach einer weiteren vorteilhaften Ausgestaltung der Erfindung sind an mehreren Stellen des Fensters Verriegelungseinrichtungen angeordnet, was besonders für schwere Fenster gilt.

Nach einer weiteren vorteilhaften Ausgestaltung der Erfindung arbeitet die Verriegelung bzw. Entriegelung mit mind. einem Elektromagneten, um dadurch die Ver- bzw. Entriegelung zentral aber auch für mehrere Fenster gleichzeitig steuern zu können.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel der erfindungsgemäßen Schließvorrichtung ist in der Zeichnung dargestellt und im folgenden erläutert. Es zeigen:
- Fig. 1: eine Seitenansicht eines Fensters in Kippstellung mit Schließvorrichtung,
- Fig. 2: eine schematische Darstellung der Schließvorrichtung aus Fig. 1 in einer Ansicht von oben.

### Beschreibung des Ausführungsbeispiels

Fig. 1 zeigt ein um eine horizontale Achse 2 schwenkbares Fenster 1, das durch eine am Fenster 1 und am Fensterrahmen 4 angelenkte Strebe 3 in einer Kippstellung gehalten wird. Über einen Haken 5 ist das Zugseil 6 am Fensterrahmen 4 befestigt und mit der am Fenster angeordneten Schließvorrichtung 7 verbunden. Mit Hilfe einer Schnur 8 kann das Fenster geöffnet und der sich in der Schließvorrichtung 7 befindliche in dieser Darstellung nicht erkennbare Riegel entriegelt werden.

Fig. 2 zeigt die Schließvorrichtung 7 mit Zugseil 6 und Schnur 8 von oben. In der Schließvorrichtung ist das Zugseil 6 über eine Umlenkrolle 11 geführt und mit seinem einen Ende auf einen Wickelteller 9 aufgewickelt, der seinerseits an eine Feder 10 angelenkt ist. Durch das Öffnen des Fensters wird ein Teil des Zugseils 6 vom Wickelteller 9 freigegeben. Dabei dreht sich der Wickelteller 9, wodurch die Feder 10 ausgelenkt wird. Die daraus resultierende Federkraft wirkt auf den Wickelteller 9 und veranlaßt diesen, sich in die entgegengesetzte Richtung zu drehen, so daß das Zugseil 6 sich auf den Wickelteller 9 erneut aufwickelt. Damit zwischen Federkraft und freigegebenem Zugseil ein nahezu linearer Zusammenhang besteht, ist die Feder in der Ausgangsstellung des geschlossenen Fensters vorgespannt. Zwischen Feder und Wickelteller ist eine von außen einstellbare Bremse 16 angeordnet, über die die Beschleunigung mit der die Feder den Wickelteller antreibt, einstellbar ist. Von dieser Beschleunigung hängt ab, wie schnell sich das Fenster schließt. Da die Kraft über das Zugseil auch auf die Umlenkrolle 11 übertragen wird, ist diese gut gelagert und robust ausgeführt. Um Verluste zu minimieren, ist die Umlenkrolle relativ groß, und weist ein gewisses Eigengewicht auf. An dem dem Fenster zugewandten Ende des Zugseils ist ein Ring angeordnet, der das Einziehen des ausgehängten Zugseils in die Schließvorrichtung verhindert. Beim Schließen des Fensters 1 wird ein Riegel 12 über eine Feder 13 in eine das Fenster verriegelnde Stellung gedrückt. Durch Ziehen an der über eine Umlenkrolle 17 geführte Schnur 8 wird der Riegel 12 freigegeben und das Fenster kann geöffnet werden. Die Federkraft ist so groß, daß eine einwandfreie Einrastung des Riegels am Rahmen gewährleistet ist. Es ist ausreichend, wenn die Federkraft die Gewichtskraft des Riegels 12 und der Schnur 8 um einen geringen Betrag übersteigt. Zur Befestigung des die Schließvorrichtung umgebenden Gehäuses 14 am Fenster sind an dem Gehäuse kreisrunde Ausnehmungen 15 vorgesehen. Da auf die Schließvorrichtung und damit auch auf das Gehäuse relativ hohe Kräfte wirken, muß die Befestigung am Fenster entsprechend stabil ausgeführt sein. Bei den Fig. 2 entnehmbaren Positionen der Ausnehmungen ist dies gewährleistet.

Alle in der Beschreibung, den nachfolgenden Ansprüchen und der Zeichnung dargestellten Merkmale können sowohl einzeln als auch in beliebiger Kombination miteinander erfindungswesentlich sein.

## Patentansprüche

1. Vorrichtung zum selbsttätigen Schließen von einem, in einem Rahmen (4) odgl kippbar und/oder schwenkbar gelagerten und willkürlich über Verschlußmittel auf- und zumachbaren Fenster (1) odgl.
- mit einem durch eine Antriebsvorrichtung (7) betätigten Zugmittel (6) zwischen Fenster (1) und Rahmen (4)
- mit einer als Motor der Antriebsvorrichtung (7) dienenden, das Zugmittel (6) betätigenden beim Aufmachen des Fensters (1) spannbaren Feder (10)
- mit einer Betätigungsvorrichtung (8) zum willkürlichen Aufmachen des Fensters (1) bei gleichzeitigem Spannen der Feder (10) und
- mit einer durch die Betätigungsvorrichtung (8) beim willkürlichen Öffnen des Fensters entriegelbaren und nach dem selbsttätigen Schließen des Fensters (1) wieder selbstätig das Fenster mit dem Rahmen verriegelbaren Verriegelungseinrichtung (12),
dadurch gekennzeichnet, daß diese Verriegelungseinrichtung (12) vom willkürlich betätigbaren Verschlußmittel unabhängig arbeitet,
- daß der Beginn der Schließbewegung durch ein in der Antriebsvorrichtung (7) angeordnetes Zeitglied bestimmbar ist und
- daß die Kraft der Feder für den Schließvorgang änderbar ist.

2. Vorrichtung nach Anspruch 1, dadurch gekennzeichnet, daß die Antriebsvorrichtung (7) am Fenster angeordnet ist.

3. Vorrichtung nach Anspruch 1 oder 2, dadurch gekennzeichnet, daß die Antriebsvorrichtung (7) eine mit dem Zugmittel (6) zusammenwirkende Welle (9) aufweist, welche über die Feder (10) antreibbar ist.

4. Vorrichtung nach einem der vorhergehenden Ansprüche, dadurch gekennzeichnet, daß das Fenster um eine horizontale Achse (2) kippbar gelagert ist und daß die Antriebsvorrichtung (7) an einem oberen Abschnitt des Fensters (1) angreift.

5. Vorrichtung nach einem der vorhergehenden Ansprüche, dadurch gekennzeichnet, daß als Zugmittel ein Zugseil dient.

6. Vorrichtung nach einem der vorhergehenden Ansprüche, dadurch gekennzeichnet, daß als Betätigungsvorrichtung (8) ein von der Antriebsvorrichtung (7) ausgehendes Seil (8) dient.

7. Vorrichtung nach einem der vorhergehenden Ansprüche, dadurch gekennzeichnet, daß das Zeitglied willkürlich einstellbar ist.

8. Vorrichtung nach einem der vorhergehenden Ansprüche, dadurch gekennzeichnet, daß die Antriebseinrichtung (7) mittels einer Sperreinrichtung ausschaltbar ist (für Normalfunktion Öffnen/Schließen/Kippen und dergl. des Fensters).

9. Vorrichtung nach einem der vorhergehenden Ansprüche, dadurch gekennzeichnet, daß der Schließvorgang ausschließlich durch die Kennlinie und Kraft der Feder bestimmt wird.

10. Vorrichtung nach einem der vorhergehenden Ansprüche, dadurch gekennzeichnet, daß die Feder als Zugfeder ausgebildet ist und in einem Hohlraum des Rahmens des Fensters integriert ist.

11. Vorrichtung nach einem der vorhergehenden Ansprüche, dadurch gekennzeichnet, daß die Antriebsvorrichtung an einem zwischen Fenster und Rahmen angeordneten Haltebügel angreift.

12. Vorrichtung nach einem der vorhergehenden Ansprüche, dadurch gekennzeichnet, daß die Entriegelung über die Verschlußmechanik des Fensters erfolgt oder daß diese im Bereich der vertikalen Schwenkachse des Fensters angeordnet ist.

13. Vorrichtung nach einem der vorhergehenden Ansprüche, dadurch gekennzeichnet, daß an mehreren Stellen des Fensters Verriegelungseinrichtungen angeordnet sind.

14. Vorrichtung nach einem der vorhergehenden Ansprüche, dadurch gekennzeichnet, daß die Verriegelung bzw. Entriegelung mit mindestens einem Elektromagneten arbeitet.

## Claims

1. Divice for automatic closing the window (1), being postioned in the frame (4) or similar for being rocked and/or balanced and at random be closed by means of a closing device
- with a tension means operated by the impulsion device (7) (6) between window (1) and frame (4);
- with a gripping spring (10) working as motor of the impulsion device (7), effecting the tension means (6) when opening the window (1);
- with an operating device (8) for arbitrary opening the window (1) when simultaneously gripping the spring (10), and
- with a closing device (12) releaseable by means of the activating device (8) when opening the window at random, and after automatic closing the window (1), also automatic locking the window with its frame;
- designated as far as this closing device (12) works independently from activated locking means at random,
- that the beginning of the closing movement is determinable by a timing circuit in the impulsion device (7), and
- that the capacity of the spring is changeable for the closing process.

2. Device according to Title 1, dasignated as far as the impulsion device (7) is mounted at the window.

3. Device according to Title 1 or 2, designated as far as the impulsion device (7) shows an arbor (9) collaborating with the tension means (6) being operated over the spring (1).

4. Device according to one of the preceding Titles, designated as far as the window is positioned inclinable around a horizontal axle (2), and the impulsion device (7) attacking an upper section of the window (1).

5. Device according to one of the preceding Titles, designated as far as a traction rope serves the traction mecanism.

6. Device according to one of the preceding Titles, designated as far as a rope (8) leading from the impulsion device (7) serves the activation.

7. Device according to one of the preceding Titles, designated as far as the timing circuit is adjustable at random.

8. Device according to one of the preceding Titles, designated as far as the impulsion device (7) can be closed by means of a closing device (for normal window functions OPEN/CLOSE/INCLINE or similar).

9. Device according to one of the preceding Titles, designated as far as the closing procedure is charcterized exclusively by a characteristic curve and capacity of the spring.

10. Device according to one of the preceding Titles, designated as far as the spring is constructed as tension means, being integrated into the cavity of the widow frame.

11. Device according to one of the preceding Titles, designated as far as the impulsion device attacks one of the shackles between window and frame.

12. Device according to one of the preceding Titles, designated as far as the releasing is effected through the closing mechanism of the window or that this one is positioned in the area of the vertical rocker axle.

13. Device according to one of the preceding Titles, designated as far as there are locking devices on different areas of the window.

14. Device according to one of the preceding Titles, designated as far as the locking respectively releasing works by means of at least one of the electro magnets.

## Revendications

1. Dispositif pour fermer automatiquement une fenêtre (1), qui est positionnée dans un cadre (4) ou pareil pour être culbutée et/ou basculée, et qui soit arbitrairement fermable sur des moyens de fermeture ou pareil
- avec un system de tension (7), actionné par un dispositif d'impulsion (6) entre la fenêtre (1) et le cadre (4);
- avec un ressort tendable (1) qui serve au moteur du dispositif d'impulsion (7) et actionnant la tension (6) lors de l'ouverture de la fenêtre (1);
- avec un dispositif d'actionnement (8) pour ouvrir la fenêtre (1) intentionellement pendant que le ressort (10) se tend et
- avec un dispositif de fermeture (12) prêt à être déverrouillé par moyen du méchanism (8) lors de ouverture de la fenêtre intentionellement, et par suite de la fermeture de la fenêtre (1), qui ferme de nouveau la fenêtre avec son cadre automatiquement;
- caractérisé du fait que ce dispositif de fermeture (12) travail indépendant du méchanism de fermeture arbitrairement;
- se sorte que le commencement du movement du serrage soit terminable par un système temporisé, qui est monté dans le dispositif de commande (7) et
- de sorte que la force ressort soit prête pour être changée pour le procès de fermeture.

2. Dispositif selon Titre 1, caractérisé du fait que le dispositif de commande (7) soit placé près de la fenêtre.

3. Dispositif selon Titre 1 ou 2, caractérisé du fait que le dispositif de commande (7) soit muni d'une lame (9) avec mécanism de traction (6) concourant, actionnant sur le ressort (1).

4. Dispositif selon un des Titres précédents, caractérisé du fait que la fenêtre étant positionnée autour un axe horizontal (2) et que le dispositif (7) attaque une section supérieure de la fenêtre (1).

5. Dispositif selon un des Titres précédents, caractérisé du fait que le cable filin serve comme moyen de traction.

6. Dispositif selon un des Titres précédents, caractérisé du fait que le filin (8) venant du mecanism de commande (7) serve de dispositif d'activité.

7. Dispositif selon un des Titres précédents, caractérisé du fait que le système temporisé soit contrôlable arbitrairement.

8. Dispositif selon un des Titres précédents, caractérisé du fait que le dispositif d'impulsion (7) soit fermable par moyen du dispositif serrage (pour fonction normale OUVRIR/FERMER/CALBUTER etc. de la fenêtre).

9. Dispositif selon un des Titres précédents, caractérisé du fait que le procédé de fermeture soit déterminé exclusivement par la ligne caractéristique et la force du ressort.

10. Dispositif selon un des Titres precédents, caractérisé du fait que le ressort soit fait comme ressort de traction et intégré dans une cavité du cadre de la fenêtre.

11. Dispositif selon un des Titres précédents, caractérisé du fait que le système d'impulsion attaque un des étriers de retenue entre fenêtre et cadre.

12. Dispositif selon un des Titres précédents, caractérisé du fait que le déverrouillage soit fait par moyen du mécanisme de fermeture ou que ceci soit positionné dans le secteur de l'axe vertical de la fenêtre.

13. Dispositif selon un des Titres précédents, caractérisé du fait qu'il y a des dispositifs de fermeture aux plusieurs parts de la fenêtre.

14. Dispositif selon un des Titres précédents, caractérisé du fait que le verrouillage, respectivement déverrouillage travaille avec un magnetisme éléctrique au minimum..
